# EUROPÄISCHE PATENTSCHRIFT

(11) **EP 0 311 752 B1**
(45) Veröffentlichungstag und Bekanntmachung des Hinweises auf die Patenterteilung: **27.01.1993**
(21) Anmeldenummer: 88110930.0
(22) Anmeldetag: 08.07.1988
(51) Int. Cl.: E05D 15/06

(54) **Fahrgestell zum Anhängen plattenförmiger Schiebeelemente**
Truck to couple plate sliding elements
Coulisseau pour joindre des éléments coulissants plats

(30) Priorität: 15.10.1987 CH 4046/87
(43) Veröffentlichungstag der Anmeldung: 19.04.1989
(73) Patentinhaber: Haab, Karl, CH-6343 Rotkreuz (CH); Haab, Otto, CH-8932 Mettmenstetten (CH)
(72) Erfinder: Haab, Karl, CH-6343 Rotkreuz (CH); Haab, Otto, CH-8932 Mettmenstetten (CH)
(74) Vertreter: EGLI-EUROPEAN PATENT ATTORNEYS

(56) Entgegenhaltungen:
- CH-A- 172 301
- FR-A- 450 793
- US-A- 3 810 330

## Beschreibung

Die Erfindung betrifft ein Fahrgestell zum Anhängen plattenförmiger Schiebeelemente, gemäß dem Oberbegriff des Anspruchs 1.

Schiebewände, Schiebetüren und Schiebefenster sind in verschiedenen Ausführungen bekannt und bestehen im wesentlichen aus einem plattenförmigen Schiebeelement oder zwei oder mehr solcher Schiebeelemente. Diese Schiebeelemente sind mit zwei Fahrgestellen ausgerüstet, mittels welcher sie auf Laufschienen verfahrbar sind. Ist das Gewicht der plattenförmigen Elemente gering, werden die Fahrgestelle mit einer einzigen Laufrolle ausgerüstet.

Dabei ist es bekannt, die Fahrgestelle und die Laufschiene gemäss dem Oberbegriff des Anspruchs 1 auszubilden, entsprechend einer Ausführung, wie sie etwa der FR-A-450 793 zu entnehmen ist.

Bei Schiebewänden, Schiebetüren und Schiebefenstern mit einer grösseren Zahl von Schiebeelementen ist es erwünscht, beim Oeffnen der von den Schiebeelementen bedeckten Fläche die Schiebeelemente an einem Aufbewahrungsort, z. B. in der Ecke eines Raumes, auf kleinster Fläche zu stapeln. Hierzu ist es bekannt, die Schiebeelemente auf einer Laufschiene mit zwei nebeneinanderliegenden Schienenprofilen verfahrbar abzustützen, wobei die Laufrolle des einen Fahrgestells auf dem einen Schienenprofil und die Laufrolle des andern Fahrgestells auf dem andern Schienenprofil abzustützen. Im Bereich des Stapelplatzes können die Schienen so verlegt werden, dass die Schiebeelemente nebeneinander gestapelt werden können.

Beim Befahren gebogener Laufschienenstücke mit Fahrgestellen, welche nur eine einzige Laufrolle aufweisen, ist es bekannt, dass an diesen Laufschienenkurven Geräusche beträchtlicher Lautstärke sowie Abrieb am Laufkamm auftreten können, welche natürlich unerwünscht sind.

Hier setzt die Erfindung ein, der die Aufgabe zugrundeliegt, ein Fahrgestell der eingangs beschriebenen Art so weiter auszugestalten, dass Geräusche beim Befahren von gebogenen Laufschienenstücken zuverlässig vermieden werden.

Diese Aufgabe wird gemäss der Erfindung durch das kennzeichnende Merkmal des Anspruchs 1 gelöst.

Diese Führung kann zweckmässig als ein das Profil der Laufschiene umfassender, mit einer Ausnehmung versehener, vor und hinter der Rolle angeordneter Steg ausgebildet sein. Diese Ausnehmung kann zweckmässig ein solches Spiel aufweisen, dass ein Befahren eines Schienenkurvenstückes ohne Klemmen der Führungsstege möglich ist.

Die Erfindung ist in der Zeichnung in einem Ausführungsbeispiel dargestellt und nachfolgend beschrieben. Es zeigen:
- Fig. 1: einen schematisch dargestellten Grundriss mehrerer Schiebelemente mit einem Aufbewahrungsplatz nach Oeffnen der durch die Schiebeelemente geschlossenen Fläche,
- Fig. 2: einen Vertikalschnitt eines in einer Laufschiene gelagerten Fahrgestelles eines Schiebeelementes und
- Fig. 3: einen Horizontalschnitt des Fahrgestells nach Fig. 2 längs der Linie III - III.

In Fig. 1 ist die Anordnung dreier Schiebeelemente 1, 2, 3, z.B. Schiebetüren dargestellt. Jede Schiebetüre 1, 2, 3 weist zwei Fahrgestelle 4, 5 auf, von denen jedes mit einer einzigen Laufrolle 6 ausgerüstet ist.

Die Schiebeelemente 1, 2, 3 sind auf einter Laufschiene 7 verschiebbar angeordnet, welche aus zwei Schienenprofilen (8, 9) besteht.

Im Bereich eines Lagerplatzes 10 zum Versorgen der Schiebeelemente 1, 2, 3 biegen die beiden Schienenprofile 8, 9 in einer Kurve ab und vergrössern ihren Abstand soweit, dass die Schiebeelemente 1, 2, 3 nebeneiannder gestapelt werden können.

Es ist auch möglich, die Schiebeelemente 1,2, 3 senkrecht zu der in Fig. 1 gezeichneten Lage zu stapeln. Hierzu braucht das eine Schienenprofil 8 nicht abgebogen zu werden, während das andere Schienenprofil 9 wie in Fig. 1 abgebogen, jedoch anschliessend wieder parallel zum Schienenprofil 8, jedoch entsprechend dem Abstand der beiden Fahrgestelle, geführt wird.

An den Kurvenstücken der Laufschiene 7 im Bereich des Lagerplatzes 10 treten die bekannten, eingangs erwähnten unangenehmen Geräusche sowie Abrieb auf. Diese können durch eine Vorrichtung, wie sie in Fig. 2 und 3 beschrieben ist, zum Verschwinden gebracht werden.

In Fig. 2 ist die eine Seite der Laufschiene 7 mit dem Schienenprofil 8 dargestellt. Die nicht dargestellte andere Hälfte der Laufschiene 7 ist genau gleich ausgebildet wie das sichtbare Teil, jedoch spiegelbildlich ausgebildet. Zwischen dem Schienenprofil 8 und dem nur angedeuteten Schienenprofil 9 der nicht dargestellten Hälfte der Laufschiene 7 bleibt ein Spalt 11 offen, durch welchen ein Befestigungssteg 12 des Fahrgestells 4 oder 5 ragt. Das Fahrgestell 4, 5 setzt sich im wesentlichen aus dem Befestigungssteg 12 und einer im Befestigungssteg 12 befestigten Welle 14 zusammen. Auf der Welle 14 ist die Laufrolle 6 mittels eines Lagers, z.B. eines Wälzlagers (nicht dargestellt), gelagert.

Der Befestigungssteg 12 weist eine zylinderförmige Partie 15 auf, in welche eine Halteschraube 16 eingeschraubt ist, die einen tellerförmigen Kopf 17 aufweist. Der tellerförmige Kopf 17 ist in einem Haltekopf 18 gelagert und ist gegenüber diesem drehbar. Der Haltekopf 18 ist an der oberen Stirnkante eines der Schiebeelemente 1, 2, 3 befestigt. Beim Durchfahren eines Schienenkurvenstückes kann sich das Schiebeelement gegenüber dem Befestigungssteg 12 verdrehen.

Das zweite Fahrgestell ist mit seiner Laufrolle 6 auf der nur teilweise dargestellten Schienenhälfte abgestützt, ist jedoch genau gleich ausgebildet wie das in Fig. 2 dargestellte Fahrgestell. Die Fahrgestelle jedes Schiebeelementes 1, 2, 3 weisen eine Führungshülse 20 auf. Die Führungshülse 20 ist auf das Fahrgestell aufgeschoben und auf diesem satt passend gehalten. Die kraftschlüssige Verbindung zwischen der Führungshülse 20 und dem Fahrgestell 4, 5 ist ausreichend, da keine Axialkräfte, sondern nur verhältnismässig geringe Seitenkräfte wirksam sind.

Die Hülse 20 kann als Kunststoffteil hergestellt sein. Sie könnte jedoch auch aus einem Metall, beispielsweise aus einer Aluminiumlegierung oder einem Eisenmetall hergestellt sein.

Die Besonderheit der Führungshülse 20 besteht darin, dass sie sich beidseits der Laufrolle 6 bis in den Bereich der Schienenprofile 8, 9 erstreckt und diese mit einer Ausnehmung 21 umfasst. Wie aus Fig. 3 ersichtlich ist, weisen die Ausnehmungen 21 gegenüber dem Schienenprofil ein bestimmtes Spiel auf, so dass Kurvenstücke durchfahren werden können, ohne dass in den Ausnehmungen 21 ein Klemmen eintreten kann.

Mit der Hülse 20 werden die erwähnten störenden Geräusche und Abrieb eliminiert. Das Durchfahren von Kurvenstücken erfolgt genauso geräuschlos wie beim Verschieben der Schiebeelemente 1, 2, 3 auf den geraden Schienenstücken.

Für die Anordnung der Ausnehmungen 21 im Bereich der Laufrolle 6 kann auch eine andere Lösung als die Hülse 20 vorgesehen werden. Beispielsweise wäre es möglich, an dem Befestigungssteg 12 beidseits je einen Steg mit einer Ausnehmung 21 zu befestigen. Die Lösung mit der Anordnung der Ausnehmungen 21 in einer Hülse wird erreicht, dass auch bestehende und im Betrieb befindliche Schiebeelemente nachträglich mit den Hülsen 20 ausgerüstet werden können. Die Ausrüstung der beschriebenen Fahrgestelle 4, 5 mit der Hülse 20 stellt eine ausserordentliche einfache, jedoch wirkungsvolle Lösung dar.

## Patentansprüche

1. Fahrgestell zum Anhängen plattenförmiger Schiebeelemente (1, 2, 3), welche an einer Laufschiene (7) mittels zweier Fahrgestelle (4, 5) fahrbar aufgehängt sind, mit einer einzigen in einem Chassis, an welchem das plattenförmige Schiebeelement über eine Drehverbindung (12, 16) drehbar angehängt ist, gelagerten Laufrolle (6) mit in der Kontaktregion das Profil (8, 9) der Laufschiene (7) umfassender Lauffläche, **dadurch gekennzeichnet, dass** es zur schienenparallelen Ausrichtung der Laufrolle (6) eine vor und hinter der Laufrolle (6) - in Richtung der Laufschiene (7) gesehen - angeordnete Führung aufweist.

2. Fahrgestell nach Anspruch 1, dadurch gekennzeichent, dass die Führung aus je einem, das Profil (8, 9) der Laufschiene (7) umfassenden, mit einer Ausnehmung (21) versehener, vor und hinter der Laufrolle (6) angeordneter Steg ausgebildet ist.

3. Fahrgestell nach Anspruch 2, dadurch gekennzeichnet, dass die Ausnehmungen (21) in den Stegen mit Spiel über dem Profil (8, 9) der Laufschiene (7) angeordnet sind, zwecks der Möglichkeit des Befahrens von Schienenkurven, beispielsweise im Bereich eines Aufbewahrungsortes (10) mit platzsparender Anordnung der Schiebeelemente (1, 2, 3).

4. Fahrgestell nach Anspruch 2 oder 3, dadurch gekennzeichnet, dass die Stege mit den Ausnehmungen (21) einen Teil einer Hülse (20) bilden, welche an dem Fahrgestell (4, 5) befestigt ist.

5. Fahrgestell nach Anspruch 4, dadurch gekennzeichnet, dass die Hülse (20) auf das Fahrgestell (4, 5) aufgeschoben und kraftschlüssig in seiner Lage gehalten ist.

6. Fahrgestell nach Anspruch 4 oder 5, dadurch gekennzeichnet, dass die Hülse (20) eine aus einem Kunststoff gefertigte Hülse ist.

## Claims

1. Truck for the attachment of plate-shaped sliding elements (1, 2, 3), which are movably suspended on a running rail (7) by means of two trucks (4, 5), with a single running roller (6), mounted in a chassis, to which the plate-shaped sliding element is rotatably attached by means of a rotational connection (12, 16), with a running face encompassing in the contact region the profile (8, 9) of the running rail (7), characterized in that for the rail-parallel alignment of the running roller (6) it has a guide arranged in front of and behind the running roller (6) - seen in the direction of the running rail (7).

2. Truck according to claim 1, characterized in that the guide is constructed in each case from a bar encompassing the profile (8, 9) of the running rail (7), provided with a recess (21) and arranged in front of and behind the running roller (6).

3. Truck according to claim 2, characterized in that the recesses (21) are arranged in the bars with clearance over the profile (8, 9) of the running rail (7), for the eventuality of running over rail curves, for example in the region of a storage site (10) with space-saving arrangement of the sliding elements (1, 2, 3).

4. Truck according to claim 2 or 3, characterized in that the bars with the recesses (21) form a part of a casing (20) which is fastened to the truck (4, 5).

5. Truck according to claim 4, characterized in that the casing (20) is pushed on to the truck (4, 5) and is held in position in force-locking manner.

6. Truck according to claim 4 or 5, characterized in that the casing (20) is a casing made from a plastics material.

## Revendications

1. Coulisseau pour accrocher des éléments coulissants en forme de panneau (1, 2, 3), qui sont accrochés, de manière mobile, sur une glissière (7) à l'aide de deux coulisseaux (4, 5), comprenant un seul galet de roulement (6) logé dans un châssis, auquel est raccroché, de manière rotative, l'élément coulissant en forme de panneau par l'intermédiaire d'une jonction rotative (12, 16), ce galet présentant une surface de roulement comprenant dans la zone de contact, le profilé (8, 9) de la glissière (7), caractérisé en ce que - vu dans le sens de la glissière (7) - il présente un guidage disposé devant et derrière le galet de roulement (6), dans l'alignement, qui est parallèle à la glissière du galet de roulement (6).

2. Coulisseau selon la revendication 1, caractérisé en ce que le guidage se compose d'une traverse, disposée devant et derrière le galet de roulement (6), qui est munie d'un évidement (21) et qui comprend le profilé (8, 9) de la glissière (7).

3. Coulisseau selon la revendication 2, caractérisé en ce que les évidements (21) sont disposés, avec du jeu dans la traverse, au-dessus du profilé (8, 9) de la glissière (7), afin de permettre le déplacement sur des glissières coudées, par exemple dans la zone d'un lieu de stockage (10) présentant une disposition des éléments coulissants (1, 2, 3) conçue en vue d'un gain de place.

4. Coulisseau selon la revendication 2 ou 3, caractérisé en ce que les traverses présentant les évidements (21) forment une partie d'un coulant (20) qui est fixé au coulisseau (4, 5).

5. Coulisseau selon la revendication 4, caractérisé en ce que le coulant (20) est coulissé sur le coulisseau (4, 5) et est maintenu, par adhérence, dans sa position.

6. Coulisseau selon la revendication 4 ou 5, caractérisé en ce que le coulant (20) est fabriqué en matière plastique.
